# EUROPÄISCHE PATENTSCHRIFT

(11) **EP 0 359 346 B1**
(45) Veröffentlichungstag und Bekanntmachung des Hinweises auf die Patenterteilung: **16.10.1991**
(21) Anmeldenummer: 89250006.7
(22) Anmeldetag: 20.07.1989
(51) Int. Cl.: E04H 17/16, G08B 13/12

(54) **Bausatz für Sicherheitszaun**
Kit for a security fence
Eléments pour clôture de sécurité

(30) Priorität: 21.07.1988 DE 3824721
(43) Veröffentlichungstag der Anmeldung: 21.03.1990
(73) Patentinhaber: Werler Drahtwerke GmbH & Co. KG, D-59457 Werl (DE)
(72) Erfinder: Häberle, Ludwig, W-4760 Werl (DE)
(74) Vertreter: Effert, Udo, Dipl.-Ing.

(56) Entgegenhaltungen:
- EP-A- 0 288 703
- DE-A- 2 903 774
- FR-A- 2 190 148

## Beschreibung

Die Erfindung betrifft einen Bausatz für einen Sicherheitszaun gemäß dem Oberbegriff des Anspruches 1.

Neben hoher Stabilität und sauberer Verarbeitung sowohl der verwendeten Gittermatten, beispielsweise aus miteinander verschweißten Längs- und Querstäben als auch der Zaunpfosten, wird in zunehmendem Maße ein Zaunsystem verlangt, das einer einfachen und schnellen, ungewollten Demontage größeren Widerstand entgegensetzt.

Es ist in der DE-A 3029712 eine einbruchssichere Umzäunung beschrieben, in der Gittermatten aus Längs- und Querdrähten an einem Pfosten derart lösbar mit Schrauben befestigt sind, indem in ein u-förmiges, einstitig offenes und mit Schlitzen versehenes, in einem Betonsockel verankertes Profil der jeweils letzte Querdraht von zwei Gittermatten eingehängt ist und ein zweites u-förmiges Profil als Deckleiste das verankerte Profil teilweise umschließt und dabei die Gittermatten einklemmt. In einer zweiten Ausführungsform haben das Profil und die Deckleiste Rücksprünge zum Einklemmen einer die Gittermatten umschließenden Betonplatte.

Ein anderer Bausatz für einen Zaun ist aus der DE-A 2903774 bekannt. An einem geschlossenen, rechteckigen Halteprofil wird eine Gittermatte von einem mit Schlitzen entsprechend der Maschenweite der Gittermatten versehenen Deckprofil, dessen Breite der Breite des Halteprofiles entspricht, eine Gittermatte formschlüssig umgriffen und geklemmt. Die Deckleiste ist mit Schrauben am Halteprofil befestigt; die Enden der Gittermatte weisen elastische Umhüllungen auf, an denen das Deckprofil anliegt.

Diese Konstruktionen sind insofern problematisch, als die Deckleisten-Schrauben schnell gelöst und die Gittermatte ausgehängt werden können.

Der Erfindung liegt die Aufgabe zugrunde, einen Bausatz für einen Sicher heitszaun mit Gittermatten und Pfosten vorzuschlagen, der einer ungewollten Demontage einen möglichst großen Widerstand und hohen Arbeitsaufwand entgegensetzt, dabei aber einfach, schnell und mit geringem Aufwand montiert werden kann.

Die Aufgabe wird erfindungsgemäß durch Anspruch 1 gelöst. Einige Ausgestaltungen und Weiterentwicklungen des Erfindungsgedankens sind in den Unteransprüchen enthalten.

Der Vorteil der Erfindung gegenüber dem Stand der Technik liegt darin, daß auf Verschraubungen der Profile, die von außen zugänglich sind, verzichtet wird. Die Montage und Demontage der Pfosten bedingt ein elastisches und/oder plastisches Deformieren einer Vielzahl von Greifkanten an Hinterschnitten am Halteprofil und/oder die Gittermatten umgreifenden Schlitzprofil. Während das Schlitzprofil ohne Werkzeug bei einigen Ausführungsformen in das Halteprofil oder um das Halteprofil gepreßt werden kann, muß für die Demontage mindestens eine Greifkante an jeder Masche der Gittermatte aufgebogen werden. Dies bedeutet für potentielle Einbrecher einen sehr hohen Zeitaufwand, während nach dem Stand der Technik der Pfosten lediglich aufgeschraubt oder der Schraubenkopf bzw. die Mutter abgeschert werden müssen.

Um die Montage zu vereinfachen, bzw. die Einpreßkräfte für das Schlitzprofil und damit die Gefahr, eine Beschichtung der Profile zu beschädigen, gering zu halten, sollen die Schenkel des Schlitzprofiles eine geringere Biegefestigkeit aufweisen als die sonstigen Teile der Profile. Die Enden der Schenkel weisen dagegen eine größere Steifigkeit auf, damit die Verklammerung am Hinterschnitt des Halteprofiles stabil ist.

Die Verringerung der Biegefestigkeit bei gleichzeitig hoher Elastizität kann durch Wahl einer geringeren Wandstärke des Materials für das Schlitzprofil erreicht werden.

Die Greifkanten, d.h. die Verhakungsquerschnitte der Profile, können aus umgebördelten Blechkanten bestehen, die eine wesentliche größere Steifigkeit aufweisen als sie der Blechdicke entspricht. Anstelle einer Bördelung kann natürlich auch ein Verstärkungsprofil aus einem winkeligen, beispielsweise viereckigen oder dreieckigen Draht an die Schenkelenden der Bleche angeschweißt oder gelötet sein, ohne den Umfang der Erfindung zu verlassen.

Die einfachste und zugleich wirksamste Ausführungsform der Erfindung ist in einem Bausatz verwirklicht, bei dem das stabile, im Boden verankerte Halteprofil als u-förmiges, einseitig offenes Profil ausgebildet ist, dessen Schenkel nach innen umgebördelt sind. Hinter diese Bördelung greift eine gegensinnig nach außen gerichtete Bördelung des Schlitzprofils, sobald dieses tief genug in das Halteprofil gepreßt wurde. Dabei wird der mittlere Teil der Schenkel elastisch durch die Öffnung des Halteprofils gepreßt bis die Verhakung der Bördelungen greift.

Alternativ kann ein als geschlossenes Profil ausgebildetes Halteprofil eingesetzt werden, das seitliche Nuten aufweist, in die die Schenkelenden des Schlitzprofils einrasten können.

Ein Spreizelement zwischen den Schenkeln des Schlitzprofils kann aus mehreren Gründen sinnvoll verwendet werden. Bei in ein Halteprofil eingeschobenen Schlitzprofilen können vom zunächst noch offenen Kopf des Pfostens Abstandhalter zwischen die Schenkelenden geklemmt werden, um den Demontagewiderstand zu vergrößern. Andererseits können beispielsweise gummielastische Kunststoffpuffer oder Federdrahtelemente zwei Enden von Gittermatten innerhalb des Schlitzprofiles auseinanderdrücken, um so die Gittermatten festzulegen und gleichzeitig das Schlitzprofil zu sichern.

Vorteile bietet ein Schlitzprofil, das nicht nur Schlitze zum Umgreifen der horizontalen Längsdrähte einer Gittermatte, sondern zusätzlich in halber Maschenhöhe oder noch geringerem Abstand weitere Schlitze aufweist. Dies ermöglicht es, beispielsweise die Gittermatten entsprechend dem Gefälle eines Abhanges an jedem Pfosten stufenweise niedriger oder höher zu verhaken. Ein vielfach geschlitztes Schlitzprofil kann dabei als Einheitsprofil sowohl für gerade als auch für abzustufende Zäune eingesetzt werden.

Letztlich kann ein formschlüssig auf beide Pfostenteile aufgesetzter Deckel die Demontage des Sicherheitszaunes zusätzlich erschweren. Die Verriegelung des Deckels kann durch Umformen einer die Gittermatte umgreifenden oder in einen Schlitz greifende Deckellasche erfolgen oder auch durch eine Niete geschehen.

Anhand von schematischen Zeichnungen soll die Erfindung näher erläutert werden. Es zeigen

- Fig. 1: einen Schnitt durch einen erfindungsgemäßen Bausatz an einem Pfosten,
- Fig. 2-5: weitere Ausführungsformen von Bausätzen in stark verkleinerter, stilisierter Darstellung.

Der Schnitt in Fig. 1 zeigt ein Halteprofil 1 mit einer Kantenlänge von etwa 60 × 50 mm und 3 mm Wanddicke. Es weist nach innen gerichtete Bördelungen 2, 10 auf. Ein ebenso offenes Schlitzprofil 4 mit etwa 38 × 40 mm Kantenlänge und 2,5 mm Wanddicke hat an den Enden der Schenkel 6, 8 nach außen weisende Bördelungen 3, 9. Beide Bördelungen verhaken einander, wie dargestellt, wenn das Schlitzprofil 4 in das Halteprofil 1 eingeschoben ist und die Gittermatten 11, 12 eingeklemmt sind. Das Schlitzprofil 4 hat Schlitze 5 in dem Schenkel 6, die ein Durchstecken des Schlitzprofils 4 durch die von den senkrechten Querdrähten 17, 18, 19 und daran verschweißten horizontalen Längsdrähten 13, 14 gebildeten Maschen der Gittermatte 11 erlauben. Gleiches gilt für die Schlitze 7 in dem Schenkel 8 für das Durchstecken der aus den Querdrähten 20, 21 und den Längsdrähten 15, 16 gebildeten Maschen der Gittermatte 12. Im dargestellten Gebrauchszustand sind also die Querdrähte 19 bzw. 21 innerhalb des Querschnittes des Schlitzprofiles 4 gehalten. Durch einen oder mehrere federnde Spreizelemente 22 können die Gittermatten 11 und 12 und damit die Schenkel 6 und 8 des Schlitzprofiles 4 auf Abstand gehalten werden.

Fig. 2 zeigt schematisch ein geschlossenes Halteprofil 23 mit den Nuten 29, 30 in die abgekantete Ecken 31, 32 eine Schlitzprofiles 26 greifen können. Das Schlitzprofil 4 fixiert dabei, ähnlich wie in Fig. 1 dargestellt, zwei Gittermatten 33, 34 am Halteprofil 23. An der rechten Seite ist die Ecke 31 dargestellt bevor sie durch Umformen mit einem nicht dargestellten Preßwerkzeug in die Nut 29 gekantet wird, so wie es bereits mit der Ecke 33 im Nut 30 in der linken Figurhälfte gezeigt ist.

In Fig. 3 ist eine dritte Ausführungsform der Erfindung mit seitlich nach außen gekanteten Hinterschnitten 39, 40 am Halteprofil 24 dargestellt. Zwei Gittermatten 37, 38 sind durch das Schlitzprofil 27 derart am Halteprofil geklemmt, daß je ein Querdraht innerhalb der Schenkel des Halteprofiles 24 liegt. Die Schenkelenden 36 und 35 greifen in die Nuten 40 und 39 des Halteprofiles 24. Dargestellt ist hier in der rechten Hälfte, ähnlich wie bei Fig. 2, das Schenkelende 35 bevor es in die Nut 39 abgekantet ist.

Fig. 4 stellt eine durchgehende Gittermatte eines Zaunes dar, der sich zu den Seiten 41 und 42 fortsetzt, welche beispielsweise zur Erhöhung des Widerstandsmoments einen zusätzlichen Zaunpfosten, bestehend aus dem geschlossenen Halteprofil 25 und dem die Gittermatte klemmenden Schlitzprofil 28, aufweist. Das Halteprofil 25 hat Reckteck-Hinterschnitte 45, 46 in die die Greifkanten 43, 44 des angedrückten Schlitzprofiles 28 eingerastet sind.

Schließlich offenbart Fig. 5 eine Ausführungsform der Erfindung, bei der die Gittermatten 48, 49 von einem Schlitzprofil 50 gehalten werden, das mehrfache Abkantungen an den geschlitzten Schenkeln 53, 54 aufweist, von denen je eine Abkantung hinter die Bördelung 51 bzw. 52 des ähnlich wie in Fig. 1 gestalteten Halteprofiles 47 greift. Dieses Schlitzprofil 50 hat die gleiche Breite wie das Halteprofil 47 und bildet dabei an den Schenkeln 53, 54 taschenähnliche Hinterschneidungen, in denen je ein Querdraht der Gittermatte 48 bzw. 49 liegt. Eine Spreizstrebe 55 verhindert das Einknicken der geschlitzten Schenkel 53, 54 des Schlitzprofiles 50.

## Patentansprüche

1. Bausatz für Sicherheitszaun mit Gittermatten und metallenen Pfosten, die im wesentlichen aus einem Halteprofil und einem daran befestigbaren, mehrere parallele Drähte der Gittermatten formschlüssig haltenden, einseitig offenen Schlitzprofil bestehen, dadurch gekennzeichnet, daß das Halteprofil (1, 23, 24, 25, 47) und das Schlitzprofil (4, 26, 27, 28, 50) mit miteinander verhakbaren Greifkanten versehen sind, die jeweils Hinterschnitte von größer als oder gleich neunzig Grad aufweisen und das Schlitzprofil Schenkel (6, 8) hat, die in ihrem mittleren Bereich eine geringere Biegefestigkeit haben als am Schenkelende (3, 9, 31, 32, 35, 36, 43, 44, 53, 54).

2. Bausatz nach Anspruch 1, dadurch gekennzeichnet, daß die Wanddicke des Schlitzprofiles geringer als die des Halteprofiles ist.

3. Bausatz nach Anspruch 1 oder 2, dadurch gekennzeichnet, daß das Halteprofil (1, 24, 47) und das Schlitzprofil (4, 26, 27, 28, 50) aus u-förmigen Blechen bestehen, deren Schenkelenden um mehr als neunzig Grad umgebördelt sind.

4. Bausatz nach einem der Ansprüche 1 bis 3, dadurch gekennzeichnet, daß das Schlitzprofil (4, 50) innerhalb des Halteprofils (1, 47) verhakbar ausgebildet ist.

5. Bausatz nach einem der Ansprüche 1 bis 4, dadurch gekennzeichnet, daß das Halteprofil (23, 24, 25) Nuten (29, 30, 39, 40, 45, 46) am Außenumfang hat.

6. Bausatz nach einem der Ansprüche 1 bis 5, dadurch gekennzeichnet, daß zwischen den Schenkeln (6, 8 bzw. 53, 54) des Schlitzprofiles (4 bzw. 50) ein Spreizelement (22 bzw. 55) angeordnet ist.

7. Bausatz nach einem der Ansprüche 1 bis 6, dadurch gekennzeichnet, daß das Schlitzprofil (4, 26, 27, 28, 50) in regelmäßigen senkrechten Abständen zwei bis zehn Schlitze pro Masche einer Gittermatte aufweist.

8. Bausatz nach einem der Ansprüche 1 bis 7, gekennzeichnet durch einen das Halteprofil und das Schlitzprofil eines zusammengesetzten Pfostens formschlüssig verriegelnden Deckel.

## Claims

1. A kit of parts for constructing a security fence comprising lattice panels and metallic posts, which consist essentially of a holding girder and a slotted girder which is adapted to be fixed thereto, holds a plurality of parallel wires of the lattice panels in an interlocking manner and is open on one side, characterized in that the holding girder (1, 23, 24, 25 and 47) and the slotted girder (4, 26, 27, 28 and 50) are provided with hookedly interlocking gripping edges, which respectively have undercuts of larger than or equal to ninety degrees and the slotted girder has limbs (6 and 8) which in their middle part have a lower flexural strength than at the end (3, 9, 31, 32, 35, 36, 43, 44, 53 and 54) of the limb.

2. The kit as claimed in claim 1, characterized in that the wall thickness of the slotted girder is less than that of the holding girder.

3. The kit as claimed in claim 1 or in claim 2, characterized in that the holding girder (1, 24 and 47) and the slotted girder (4, 26, 27, 28 and 50) consist of U-section bent sheet metal, whose limb ends are crimped around for more than ninety degrees.

4. The kit as claimed in any one of the preceding claims 1 through 3, characterized in that the slotted girder (4 and 50) is designed to be hooked within the holding girder (1 and 47).

5. The kit as claimed in any one of the preceding claims 1 through 4, characterized in that the holding girder (23, 24 and 25) has grooves (29, 30, 39, 40, 45 and 46) on its outer periphery.

6. The kit as claimed in any one of the preceding claims 1 through 5, characterized in that between the limbs (6, 8 and, respectively, 53 and 54) of the slotted girder a spreading element (22 and, respectively, 55) is arranged.

7. The kit as claimed in any one of the preceding claims 1 through 6, characterized in that the slotted girder (4, 26, 27, 28 and 50) has two to ten slots for each mesh of a lattice panel with a regular vertical spacing.

8. The kit as claimed in any one of the preceding claims 1 through 7, characterized by a cover which interlockingly locks the holding girder and the slotted girder of a composite post.

## Revendications

1. Eléments pour clôture de sécurité avec grille nattée et poteaux métalliques qui sont en grande partie un profilé d'arrêt et un profilé fendu ouvert d'un côté, fixable sur le premier profil et maintenant bloqués plusieurs fils de la grille nattée, caractérisés en ce que le profilé d'arrêt (1, 23, 24, 25, 47) et le profilé fendu (4, 26, 27, 28, 50) possèdent des arêtes de prise qui s'accrochent entre elles et qui présentent des coupes arrière de plus de ou égales à quatre-vingt-dix degrés et en ce que le profilé fendu présente des branches (6, 8) qui dans leur zone centrale ont une plus faible résistance à la flexion qu'à l'extrêmité des jambes (3, 9, 31, 32, 35, 36, 43, 44, 53, 54).

2. Eléments selon la revendication 1 caractérisés en ce que l'épaisseur de la paroi du profilé fendu est inférieure à celle vu profilé d'arrêt.

3. Eléments selon la revendication 1 ou 2 caractérisés en ce que le profilé d'arrêt (1, 24, 47) et le profilé fendu (4, 26, 27, 28, 50) sont en tôles en forme de U dont les extrêmités des branches sont rabattues de plus de quatre-vingt-dix degrés.

4. Eléments selon l'une des revendications 1 à 3 caractérisés en ce que le profilé fendu (4, 50) a une forme telle qu'on peut l'accrocher à l'intérieur du profilé d'arrêt (1, 47).

5. Eléments selon l'une des revendications 1 à 4 caractérisés en ce que le profilé d'arrêt (23, 24, 25) présente des rainures (29, 30, 39, 40, 45, 46) à l'extérieur.

6. Eléments selon l'une des revendications 1 à 5 caractérisés en ce qu'un élément d'écartement (22 ou 55) est placé entre les jambes (6, 8 ou 53, 54) du profilé fendu (4 ou 50).

7. Eléments selon l'une des revendications 1 à 6 caractérisés en ce que le profilé fendu (4, 26, 27, 28, 50) présente à écarts verticaux réguliers deux à dix fentes par maille d'une grille nattée.

8. Eléments selon l'une des revendications 1 à 7 caractérisés par un couvercle de verrouillage et de blocage du profilé d'arrêt et du profilé fendu d'un poteau assemblé.
